# FASCICULE DE BREVET EUROPEEN

(11) **EP 0 521 272 B1**
(45) Date de publication et mention de la délivrance du brevet: **30.07.1997**
(21) Numéro de dépôt: 92108048.7
(22) Date de dépôt: 13.05.1992
(51) Int. Cl.: A63C 5/075

(54) **Perfectionnement pour dispositif d'amortissement pour ski**
Fortbildung für Dämpfungseinrichtung für Skis
Improvements in damping devices for skis

(30) Priorité: 04.07.1991 FR 9108633
(43) Date de publication de la demande: 07.01.1993
(73) Titulaire: SALOMON S.A., 74370 Pringy (FR)
(72) Inventeur: Le Masson, Jacques, F-74960 Cran Gevrier (FR); Phelipon, Axel, F-74000 Annecy (FR)

(56) Documents cités:
- WO-A-88/01189
- AT-B- 327 754
- AT-B- 376 571
- AT-B- 376 890
- FR-A- 1 115 843

## Description

La présente invention se rapporte à un ski muni d'un dispositif d'amortissement, tel qu'un ski alpin, un ski de fond, un monoski ou un surf pour neige. Elle est relative plus particulièrement à un perfectionnement de ce type de dispositif.

Il est connu de réaliser le corps du ski grâce à une structure plus ou moins souple.

On connaît déjà différents types de ski et il en existe de très nombreuses variantes. Ceux-ci sont constitués par une poutre de forme allongée dont l'extrémité avant est courbée vers le haut pour constituer une spatule, l'extrémité arrière l'étant aussi plus légèrement pour constituer le talon.

Les skis actuels ont généralement une structure composite dans laquelle sont combinés différents matériaux de manière que chacun d'eux intervienne de façon optimale, compte-tenu de la distribution des contraintes mécaniques lors de l'utilisation du ski. Ainsi, la structure comprend généralement des éléments de protection périphériques, des éléments internes de résistance pour résister aux contraintes de flexion et de torsion, et un noyau. Ces éléments sont assemblés par collage ou par injection, l'assemblage s'effectuant généralement à chaud dans un moule présentant la forme définitive du ski, avec une partie avant fortement relevée en spatule, une partie arrière légèrement relevée en talon, une partie centrale cambrée.

Malgré le souci des constructeurs de fabriquer des skis de bonne qualité, ceux-ci n'ont pas, à ce jour trouvé un ski de haute performance satisfaisant dans toutes les conditions d'utilisation.

Les skis actuels présentent un certain nombre d'inconvénients et en particulier, celui du mauvais comportement lors des oscillations dues aux vibrations ou aux flexions du ski. En effet, les vibrations persistantes provoquent une perte d'adhérence et donc, une mauvaise conduite du ski. Il est donc très important d'amortir les vibrations, ainsi il a déjà été proposé des solutions. Notons par exemple les solutions proposées dans les demandes de brevet français 2 503 569 et 2 575 393. Mais ces dispositifs d'amortissement n'ont en fait que des effets tout à fait mineurs et imperceptibles pour le skieur.

Le brevet français FR 1 115 843 concerne un ski muni d'un dispositif destiné à réduire les déformations en torsion et en flexion de la spatule et qui comprend une barre longitudinale de torsion dont l'extrémité du côté spatule est coudée et qui est fixée rigidement au ski à son extrémité arrière à proximité de la mâchoire. Cette barre travaille à la fois à la torsion en neutralisant la tendance au fléchissement torsionnel de la spatule, et en flexion pendant les vibrations de la spatule par effet de frottement qui s'oppose au déplacement glissant de la barre dans un ancrage avant. Cependant, le frottement s'exerce sur une simple ligne génératrice formée par le contact de deux cylindres sans interposition d'une couche en matériau de frottement spécifique.

La présente invention veut remédier aux différents inconvénients évoqués précédemment et propose une solution particulièrement simple, efficace et fiable aux problèmes d'amortissement des vibrations.

A cet effet, le ski muni d'un dispositif d'amortissement destiné à amortir les vibrations comprend au moins un élément allongé de flexion muni d'une première partie reliée fixement au ski, et d'une deuxième partie espacée longitudinalement de la première partie, et reliée au ski de façon mobile longitudinalement, caractérisé en ce qu'il comprend au moins une couche de frottement présentant une surface de frottement en matériau à coefficient de frottement sec élevé qui exerce un freinage des déplacements longitudinaux relatifs de ladite deuxième partie par rapport au ski, ladite deuxième partie étant située à l'une au moins des extrémités de l'élément allongé et en ce que le dispositif comprend aussi un organe d'appui qui exerce un pincement de ladite couche de frottement avec ladite deuxième partie pour assurer ledit freinage.

La couche de frottement peut être soit collée sur le ski, ou encore collée sur l'organe d'appui.

Selon un mode de réalisation, l'organe d'appui est une pièce fixe fixée au ski.

Selon d'autres modes de réalisation, l'organe d'appui est constitué par la plaque de base de la fixation destinée à retenir la chaussure de ski, ou une pièce mobile sur laquelle s'appuie la chaussure de ski.

L'élément allongé de flexion est une lame métallique, en aluminium ou en acier, ou en matériau composite. Elle est de section transversale rectangulaire mais peut aussi être constituée par une tige de section circulaire.

Le dispositif d'amortissement peut être soit en dehors de la structure, soit dans la structure du ski.

D'autres caractéristiques et avantages de l'invention se dégageront de la description qui va suivre en regard des dessins annexés qui ne sont donnés qu'à titre d'exemples non limitatifs.

Les figures 1 à 6 représentent un premier mode de réalisation.

La figure 1 est une vue latérale.

La figure 2 est une vue de dessus.

La figure 3 est une coupe transversale selon T1, à plus grande échelle.

La figure 4 est une coupe longitudinale selon L1, à plus grande échelle.

Les figures 5 et 6 montrent en vue latérale, comment fonctionne le dispositif, les figures 5a et 6a étant des représentations partielles à plus grande échelle des figures 5 et 6.

La figure 7 est une vue similaire à la figure 3 montrant une variante.

Les figures 8 et 8a représentent une variante, la figure 8a étant une coupe transversale selon T2 de la figure 8.

La figure 9 est une vue latérale partielle montrant une autre variante de l'invention.

Les figures 10 et 11 sont des vues similaires aux figures 1 et 2 montrant un autre mode de réalisation.

Les figures 12 et 13 montrent une variante de réalisation, la figure 12 étant une vue latérale, tandis que la figure 13 est une coupe transversale selon T3.

La figure 14 est une vue similaire à la figure 13 montrant un autre mode d'exécution de la figure 13.

Les figures 15 et 16 montrent en détail une autre variante des moyens de frottement, la figure 15 étant une vue latérale partielle et partiellement en coupe longitudinale selon L2, tandis que la figure 16 est une coupe transversale selon T4.

La figure 17 est une vue en coupe transversale d'un ski dont le dispositif d'amortissement est encastré.

La figure 18 est une vue schématique latérale d'une autre variante.

Les figures 19 et 20 sont des vues similaires à la figure 4 montrant des variantes d'exécution.

Le ski (1) comprenant le dispositif est constitué par une poutre allongée (100) ayant se propre distribution d'épaisseur, de largeur et donc sa propre raideur. Il comprend une partie centrale (2) appelée aussi zone de montage des fixations (3, 4) destinées à retenir la chaussure sur le ski, la fixation avant (3) étant communément appelée butée, tandis que la fixation arrière (4) est appelée généralement talonnière. L'extrémité avant (5) du ski (1) est relevée pour former la spatule (6), tandis que l'extrémité arrière (7) l'est aussi pour former le talon (8) du ski. La poutre comprend par ailleurs une surface inférieure de glissement (9) et une surtace supérieure (10). Notons que le contact de la surface inférieure (9) avec la neige se fait entre le point de contact avant (11) et le point de contact arrière (12) correspondant aux endroits où ladite surface inférieure commence à se relever.

Les figures 1 à 6 représentent un premier mode de réalisation selon lequel le dispositif d'amortissement selon l'invention est constitué par une lame de flexion (13) disposée à l'avant sur la surface supérieure (10) du ski (1). Selon l'invention, ladite lame de flexion est fixée au ski par une première partie constituée par l'extrémité arrière (131) de la lame, tandis qu'elle lui est reliée par une deuxième partie, par des moyens de frottement (14). La fixation de la première partie (131) de la lame sur le ski est une liaison fixe, rigide, réalisée par exemple par des vis, par collage ou par soudage. Selon ce mode de réalisation, la deuxième partie est constituée par l'extrémité avant (130) de la lame de flexion (13) qui est mobile longitudinalement par rapport au ski, et lui est relié par des moyens de frottement (14), qui sont constitués par deux couches (140, 141) de matériau à coefficient de frottement sec, élevé et un étrier de retenue et d'appui (142). Le matériau de frottement sec, élevé peut être constitué par exemple par une couche de caoutchouc thermoplastique ou du matériau viscoélastique. Ainsi, une première couche (140) de caoutchouc est collée sur la surface supérieure (10) du ski, tandis qu'une deuxième couche (141) est collée sous la paroi centrale (143) de l'étrier de retenue qui a la forme d'un Ω (oméga) et qui est fixé au ski par des vis (15). L'extrémité avant (130) de la lame de flexion peut ainsi se déplacer selon F1 et F2 entre la première couche et la deuxième couche de caoutchouc. Pour qu'il y ait dissipation de l'énergie des mouvements longitudinaux selon F1 et F2 de l'extrémité (130) de la lame, l'étrier maintient une pression et pince la lame entre les deux couches. A cet effet, la hauteur (h) du logement inférieur (144) de l'étrier est légèrement inférieure à la somme des épaisseurs de la lame et des deux couches quand celles-ci sont au repos, non pincées par l'étrier.

Bien entendu, l'intensité ou la force de serrage de la lame de flexion entre les deux couches de frottement peut être réglable en fonction de l'amortissement que l'on veut obtenir.

La figure 7 est une vue similaire à la figure 3, représentant un mode de réalisation des moyens de réglage de la force de serrage, et donc de l'intensité du frottement. Selon cette variante, l'étrier (142) n'est pas en appui sur la surface supérieure (10) du ski (100), mais en appui sur une couche intermédiaire (140i) élastique. Ainsi, la valeur du serrage des vis (14) définit la force du serrage de la lame (13) entre les deux couches (140, 141) par variation de l'épaisseur (e4).

Les figures 5, 5a, 6 et 6a représentent schématiquement le fonctionnement de l'amortissement. La figure 5 montre le ski à l'état de repos, et la figure 6, en cours de flexion. Au cours de la flexion, on constate qu'il y a déplacement relatif vers l'avant de l'extrémité avant (130) de la lame par rapport aux moyens de frottement (14). Selon la représentation schématique, l'extrémité avant s'est déplacée vers l'avant selon F1 sur une distance (d) et ce déplacement a été freiné par les couches de frottement (140, 141).

Il va de soi que la lame de flexion peut être plus ou moins longue et par exemple être comme représentée à la figure 8. Selon cette variante, la lame (13) passe librement sous la plaque de base (17) de la butée (3) qui comprend un logement inférieur (18) dont les dimensions sont supérieures aux dimensions de la lame pour en permettre le passage et le libre mouvement. La lame étant alors fixée par son extrémité arrière (131) dans la zone centrale (2) comprise entre la fixation avant (3) et la fixation arrière (4).

La figure 9 représente un autre mode d'exécution selon lequel l'extrémité avant (130) de la lame est fixée de façon rigide sur le ski, alors que l'extrémité arrière (131) est montée coulissante dans les moyens de frottement (14).

Bien entendu, le dispositif d'amortissement selon l'invention tel que celui décrit précédemment, peut être disposé à l'arrière du ski comme cela apparaît aux figures 10 et 11. Ainsi l'extrémité avant (130) de la lame (13) est fixée au ski et s'étend vers l'arrière de telle sorte que son extrémité arrière (131) soit liée au ski de façon mobile longitudinalement par les moyens de frottement (14).

Les moyens de frottement comprennent des moyens de mise en pression nécessaire au frottement. Ces moyens peuvent être constitués par un organe de pression tel que l'étrier décrit précédemment et représenté aux figures 1 à 11, mais aussi par tout autre dispositif ou organe. Ainsi, les moyens de frottement peuvent être disposés sous l'une des fixations, le montage de celles-ci sur le ski assurant la mise en pression nécessaire et constituant ainsi les organes de pression. Les figures 12 et 13 représentent une telle disposition.

Selon cette variante, la lame de flexion est fixée au ski par son extrémité avant (130), tandis que son extrémité arrière (131) est retenue par les moyens de frottement disposés sous la fixation avant (3) par un montage que l'on voit plus précisément à la figure 13. Comme dans les réalisations précédentes, la lame de flexion (13) est pincée entre deux couches de matériau de frottement (140, 141). Ainsi, la couche inférieure (140) collée sur le ski est formée par une pièce ayant un profil en U, tandis que la couche supérieure (141) est collée sous la plaque de base (17) de la butée (3). C'est le serrage plus ou moins important des vis (170) qui assurera un frottement plus ou moins important.

La figure 14 est une vue similaire à la figure 13 montrant une variante selon laquelle le serrage n'est plus fonction de l'intensité de vissage des vis (170), mais seulement des dimensions en épaisseur des différents éléments. Aussi, on a prévu des entretoises latérales (154) en matériau rigide assurant un appui rigide de la plaque de base et une épaisseur définie (E).

Notons que la pression de frottement peut être variable et par exemple fonction de la force d'appui de la chaussure de ski (20). Selon ce nouveau mode de réalisation représenté aux figures 15 et 16, la butée (3) comprend une pièce d'appui (21) pour la chaussure qui est montée mobile autour d'un axe transversal (22), sous laquelle est collée l'une des couches de frottement (141), tandis que l'autre couche (140) est collée sur la surface supérieure (10) du ski. L'extrémité arrière (131) de la lame (13) peut ainsi se déplacer longitudinalement entre les deux couches de frottement (140, 141). Ce déplacement étant plus ou moins freiné en fonction de la valeur de l'effort (F) appliqué par la chaussure sur la plaque d'appui (21). Notons que la fixation (3) avec sa plaque d'appui mobile (21) a fait l'objet d'une demande de brevet français n° 82.20852 déposée par la demanderesse.

Dans les différentes réalisations proposées aux figures 1 à 16, le dispositif d'amortissement est disposé en-dehors de la structure proprement dite du ski. Mais on ne sortirait bien entendu pas du cadre de l'invention si celui-ci était disposé dans la structure même du ski, tel que cela est représenté de façon schématique à la figure 17.

Les skis sont le plus souvent constitués d'un noyau (101) recouvert par une ou plusieurs couches de renfort supérieur (102), voire même inférieur (103). Le dessus du ski étant recouvert généralement par une couche de décors (104), tandis que le dessous comprend une couche de glissement en polyéthylène (105). Ainsi dans la réalisation de la figure 17, le dispositif d'amortissement est encastré dans le ski et une plaque supérieure (106) assure à la fois la pression nécessaire au frottement, et à la fois l'étanchéité dudit dispositif en l'isolant totalement de l'extérieur.

Dans la solution proposée précédemment, les couches de frottement sont collées sur le ski et sur la pièce de frottement. Toutefois, il pourrait en être tout autrement, et les interfaces de frottement (140, 141) pourraient être liés à la lame pour frotter sur le ski et/ou sur la pièce de pression (142, 17, 21). De plus, les couches de frottement (140, 141) qui ne s'étendent que sur l'extrémité de la lame, dans les modes de réalisation représentés, pourraient tout aussi bien s'étendre sur une plus grande longueur, voire même sur toute la longueur de ladite lame.

La figure 18 représente une autre variante en vue latérale selon laquelle le dispositif d'amortissement est constitué par une lame (13c) fixée dans sa partie centrale (132) et dont les extrémités avant (131) et arrière (130) sont liées au ski (1) par des moyens de frottement (14).

La lame de flexion (13, 13a, 13b, 13c) est une lame en acier, en aluminium ou en matériau composite dont la largeur (l1) est comprise entre 10 et 60 millimètres, son épaisseur (e1) comprise entre 1 et 5 millimètres, et sa longueur (L1), comprise entre 200 et 1200 millimètres.

Pour éviter tout déplacement longitudinal des couches de frottement (140, 141), celles-ci peuvent être encastrées au moins partiellement dans leur pièce de support respective, comme cela est représenté à la figure 19 qui est une vue similaire à la figure 4.

La figure 20 est une autre vue similaire à la figure 4 montrant un autre mode de réalisation selon lequel la couche de frottement inférieur (140) est collée sur le ski, tandis que la couche supérieure (141) est collée sous la lame pour être en appui sur ladite couche de frottement inférieure.

Il va de soi que la lame de flexion qui, dans les réalisations proposées, a une section rectangulaire, peut prendre tout type de forme. Elle peut par exemple être constituée par une tige cylindrique.

Par ailleurs, notons que le matériau constituant les couches de frottement est choisi en fonction des performances d'amortissement à obtenir, et par exemple en fonction du type de ski, ou type d'utilisation.

Notons que le dispositif d'amortissement pourrait être recouvert d'une enveloppe extérieure servant à la fois de pièce d'étanchéité et de pièce de décoration. Cette enveloppe extérieure pourrait d'ailleurs servir d'étrier (142) ou de pièce de retenue empêchant le flambage de la lame.

Bien entendu, l'invention n'est pas limitée aux modes de réalisation décrits et représentés à titre d'exemples, mais elle comprend aussi tous les équivalents techniques ainsi que leurs combinaisons dans le cadre des revendications.

## Revendications

1. Ski muni d'un dispositif d'amortissement destiné à amortir les vibrations comprenant au moins un élément allongé de flexion (13, 13a, 13b, 13c) muni d'une première partie (130, 131, 132) reliée fixement au ski, et d'une deuxième partie (130, 131) espacée longitudinalement de la première partie, et reliée au ski de façon mobile longitudinalement, caractérisé en ce qu'il comprend au moins une couche de frottement (140, 141) présentant une surface de frottement en matériau à coefficient de frottement sec élevé qui exerce un freinage des déplacements longitudinaux relatifs de ladite deuxième partie par rapport au ski, ladite deuxième partie étant située à l'une au moins des extrémités de l'élément allongé, et en ce que le dispositif comprend aussi un organe d'appui qui exerce un pincement de ladite couche de frottement (140, 141) avec ladite deuxième partie (130, 131) pour assurer ledit freinage.

2. Ski selon la revendication 1, caractérisé en ce que l'organe d'appui comprend un moyen de réglage de la force de serrage.

3. Ski selon la revendication 1 ou 2, caractérisé en ce que l'organe d'appui est une pièce fixe (142, 106, 17) fixée au ski.

4. Ski selon la revendication 3, caractérisé en ce que la pièce fixe est un étrier (14) fixé au ski.

5. Ski selon la revendication 3, caractérisé en ce que la pièce fixe est constituée par la plaque de base (17) de la fixation (3, 4) destinée à retenir la chaussure de ski (20).

6. Ski selon la revendication 1, caractérisé en ce que l'organe d'appui est une pièce mobile (21) sur laquelle s'appuie la chaussure de ski (20).

7. Ski selon l'une quelconque des revendications précédentes, caractérisé en ce que l'élément allongé de flexion a une largeur (l1) comprise entre 10 et 60 millimètres, une épaisseur (e1) comprise entre 1 et 5 millimètres et une longueur (L1), comprise entre 10 et 1200 millimètres.

8. Ski selon l'une quelconque des revendications précédentes, caractérisé en ce que les couches de frottement (140, 141) sont constituées par du matériau élastique ou viscoélastique.

9. Ski selon l'une quelconque des revendications précédentes, caractérisé en ce que l'élément allongé de flexion (13, 13a, 13b, 13c) est disposé et fixé à la surface supérieure (10) du ski.

10. Ski équipé du dispositif selon l'une quelconque des revendications 1 à 8, caractérisé en ce que l'élément allongé de flexion (13, 13a, 13b, 13c) est disposé dans la structure du ski.

11. Ski selon l'une quelconque des revendications 9 ou 10, caractérisé en ce que l'élément allongé de flexion (13) s'étend entre la zone centrale (2) de montage des fixations (3, 4) et le point de contact avant (11).

12. Ski selon l'une quelconque des revendications 9 ou 10, caractérisé en ce que l'élément allongé de flexion (13) s'étend entre la zone centrale (2) de montage des fixations (3, 4) et le point de contact arrière (12).

13. Ski selon l'une quelconque des revendications 9 ou 10, caractérisé en ce que l'élément allongé de flexion (13, 13a, 13b, 13c) s'étend à la fois sur la zone centrale (2) de montage des fixations et sur la zone située entre ladite zone centrale (2) et le point de contact avant (11).

14. Ski selon l'une quelconque des revendications 9 ou 10, caractérisé en ce que l'élément allongé de flexion (13, 13a, 13b, 13c) s'étend à la fois sur la zone centrale (2) de montage des fixations et sur la zone située entre ladite zone centrale (2) et le point de contact arrière (12).

## Claims

1. Ski provided with a shock absorbing device adapted to absorb the vibrations, comprising at least one elongated flexion element (13, 13a, 13b, 13c) provided with a first portion (130, 131, 132) fixedly connected to the ski, and with a second portion (130, 131) longitudinally spaced from the first portion and longitudinally movably connected to the ski, characterized in that it comprises at least one friction layer (140, 141) having a friction surface made of a high dry friction coefficient material which brakes the relative longitudinal displacements of said second portion with respect to the ski, said second portion being located at least one the ends of the elongated element, and in that the device also comprises a support member which exerts a pinching of said friction layer (140, 141) with said second portion (130, 131) to ensure said braking.

2. Ski according to claim 1, characterized in that the support member comprises a means for adjusting the tightening force.

3. Ski according to claim 1 or 2, characterized in that the support member is a fixed element (142, 106, 17) attached to the ski.

4. Ski according to claim 3, characterized in that the fixed element is a stirrup (14) attached to the ski.

5. Ski according to claim 3, characterized in that the fixed element is constituted by the base plate (17) of the binding (3, 4) adapted to retain the ski boot (20).

6. Ski according to claim 1, characterized in that the support member is a movable element (21) on which the ski boot (20) rests.

7. Ski according to any of the preceding claims, characterized in that the elongated flexion element has a width (l1) comprised between 10 and 60 millimeters, a thickness (e1) comprised between 1 and 5 millimeters, and a length (L1) comprised between 10 and 1200 millimeters.

8. Ski according to any of the preceding claims, characterized in that the friction layers (140, 141) are constituted by elastic or viscoelastic material.

9. Ski according to any of the preceding claims, characterized in that the elongated flexion element (13, 13a, 13b, 13c) is arranged and fixed on the upper surface (10) of the ski.

10. Ski equipped with the device according to any of claims 1-8, characterized in that the elongated flexion element (13, 13a, 13b, 13c) is arranged in the ski structure.

11. Ski according to any of claims 9 or 10, characterized in that the elongated flexion element (13) extends between the central mounting zone (2) of the bindings (3, 4) and the front contact point (11).

12. Ski according to any of claims 9 or 10, characterized in that the elongated flexion element (13) extends between the central mounting zone (2) of the bindings (3, 4) and the rear contact point (12).

13. Ski according to any of claims 9 or 10, characterized in that the elongated flexion element (13, 13a, 13b, 13c) extends along both the central mounting zone (2) of the bindings and the zone located between said central zone (2) and the front contact point (11).

14. Ski according to any of claims 9 or 10, characterized in that the elongated flexion element (13, 13a, 13b, 13c) extends along both the central mounting zone (2) of the bindings and the zone located between said central zone (2) and the rear contact point (12).

## Patentansprüche

1. Ski, der mit einer Dämpfungsvorrichtung versehen ist, die dazu bestimmt ist, die Vibrationen zu dämpfen, und die zumindest ein langgestrecktes Biegungselement (13, 13a, 13b, 13c) aufweist, das mit einem ersten Teil (130, 131, 132) versehen ist, der fest mit dem Ski verbunden ist, und einem zweiten Teil (130, 131), der in Längsrichtung von dem ersten Teil beabstandet ist und mit dem Ski auf in Längsrichtung bewegliche Weise verbunden ist,
dadurch gekennzeichnet, daß
sie zumindest eine Reibungsschicht (140, 141) aufweist, die eine Reibungsoberfläche aus einem Material mit einem erhöhten trockenen Reibungskoeffizienten aufweist, die eine Bremsung der relativen Verschiebungen in Längsrichtung des zweiten Teiles bezüglich des Ski ausübt, wobei der zweite Teil sich an zumindest einem der Enden des langgestreckten Elementes befindet,
und dadurch, daß die Vorrichtung auch ein Abstützelement aufweist, das ein Einklemmen der Reibungsschicht (140, 141) mit dem zweiten Teil (130, 131) ausübt, um das Bremsen zu gewährleisten.

2. Ski gemäß Anspruch 1, dadurch gekennzeichnet, daß das Abstützelement eine Einstelleinrichtung für die Klemmkraft aufweist.

3. Ski gemäß Anspruch 1, dadurch gekennzeichnet, daß das Abstützelement ein festes Teil (142, 106, 17) ist, das an dem Ski befestigt ist.

4. Ski gemäß Anspruch 3, dadurch gekennzeichnet, daß das feste Teil ein Bügel (14) ist, der an dem Ski befestigt ist.

5. Ski gemäß Anspruch 3, dadurch gekennzeichnet, daß das feste Teil durch die Basisplatte (17) der Bindung (3, 4) gebildet ist, die dazu bestimmt ist, den Skischuh (20) zu halten.

6. Ski gemäß Anspruch 1, dadurch gekennzeichnet, daß das Abstützelement ein bewegliches Teil (21) ist, auf dem sich der Skischuh (20) abstützt.

7. Ski gemäß irgendeinem der vorangehenden Ansprüche, dadurch gekennzeichnet, daß das langgestreckte Biegungselement eine Breite (l1) aufweist, die zwischen 10 und 60 Millimetern beträgt, eine Dicke (e1), die zwischen 1 und 5 Millimetern beträgt, und eine Länge (L1), die zwischen 10 und 1200 Millimetern beträgt.

8. Ski gemäß irgendeinem der vorangehenden Ansprüche, dadurch gekennzeichnet, daß die Reibungsschichten (140, 141) aus einem elastischen oder visko-elastischen Material gebildet sind.

9. Ski gemäß irgendeinem der vorangehenden Ansprüche, dadurch gekennzeichnet, daß das langgestreckte Biegungselement (13, 13a, 13b, 13c) an der oberen Oberfläche (10) des Ski angeordnet und befestigt ist.

10. Ski, der mit einer Vorrichtung gemäß irgendeinem der Ansprüche 1 bis 8 ausgerüstet ist, dadurch gekennzeichnet, daß das langgestreckte Biegungselement (13, 13a, 13b, 13c) in dem Aufbau des Ski angeordnet ist.

11. Ski gemäß irgendeinem der Ansprüche 9 oder 10, dadurch gekennzeichnet, daß sich das langgestreckte Biegungselement (13) zwischen dem zentralen Bereich (2) für die Montage der Bindungen (3, 4) und dem vorderen Kontaktpunkt (11) erstreckt.

12. Ski gemäß irgendeinem der Ansprüche 9 oder 10, dadurch gekennzeichnet, daß sich das langgestreckte Biegungselement (13) zwischen dem zentralen Bereich (2) für die Montage der Bindungen (3, 4) und dem hinteren Kontaktpunkt (12) erstreckt.

13. Ski gemäß irgendeinem der Ansprüche 9 oder 10, dadurch gekennzeichnet, daß sich das langgestreckte Biegungselement (13, 13a, 13b, 13c) gleichzeitig über den zentralen Bereich (2) für die Montage der Bindungen und über den Bereich erstreckt, der sich zwischen dem zentralen Bereich (2) und dem vorderen Kontaktpunkt (11) befindet.

14. Ski gemäß irgendeinem der Ansprüche 9 oder 10, dadurch gekennzeichnet, daß sich das langgestreckte Biegungselement (13, 13a, 13b, 13c) gleichzeitig über den zentralen Bereich (2) für die Montage der Bindungen und über den Bereich erstreckt, der sich zwischen dem zentralen Bereich (2) und dem hinteren Kontaktpunkt (12) befindet.
